# EUROPÄISCHE PATENTSCHRIFT

(11) **EP 0 043 939 B1**
(45) Veröffentlichungstag und Bekanntmachung des Hinweises auf die Patenterteilung: **18.01.1984**
(21) Anmeldenummer: 81104718.2
(22) Anmeldetag: 19.06.1981
(51) Int. Cl.: F04B 17/04

(54) **Magnetdosierpumpe**
Electromagnetic metering pump
Pompe doseuse électromagnétique

(30) Priorität: 16.07.1980 DE 3026879
(43) Veröffentlichungstag der Anmeldung: 20.01.1982
(73) Patentinhaber: CILLICHEMIE Ernst Vogelmann GmbH & Co., D-7100 Heilbronn (DE)
(72) Erfinder: Siller, Rudi, D-7101 Abstatt (DE); Steil, Hermann, D-7101 Untereisesheim (DE)
(74) Vertreter: Patentanwälte Dr. Ing. Eugen Maier Dr. Ing. Eckhard Wolf

## Beschreibung

Die Erfindung betrifft eine Magnetdosierpumpe der im Oberbegriff des Anspruchs langegebenen Gattung. Derartige Dosierpumpen sind vor allem dazu bestimmt, genau bemessene Mengen einer Wirkstoff-Flüssigkeit strömendem Wasser zuzusetzen.

Es ist eine Magnetdosierpumpe dieser Art bekannt (DE-U 71 19 904), bei der die Hubverstellung über ein in einem gehäusefesten Gewinde geführtes Handrad erfolgt. Das Gewinde bildet nur eine linienförmige Anlage und läßt somit hinsichtlich der Verschleißanfälligkeit und Einstellgenauigkeit vor allem nach hohen Dauerbelastungen zu wünschen übrig. Hinzu kommt, daß dort der als zylindrischer Gleichstromanker ausgebildete Anker innerhalb des feststehenden Teils des Magneten in einem konstruktiv recht aufwendigen PFTE-Blei-Gleitlager mit relativ großem Durchmesser geführt ist und daß auch die Rückstellfeder in einer geschmierten Kammer angeordnet und auf der Innenseite an einem gehärteten Ring geführt ist. um sich am feststehenden Teil des Magneten abstützen zu können. Auf der Membranseite ist der bekannte Magnet an einer metallischen Montageplatte angeflanscht, die Bestandteil des Gehäuses ist, das auch die Steuerungselektronik enthält. Dadurch wird die Wärmeableitung von dem sich im Betrieb stark aufheizenden Magneten in das Gehäuse begünstigt, wodurch sich die im Gehäuse befindliche Elektronik unerwünscht aufheizt, was zu Betriebsstörungen führen kann.

Der Erfindung liegt dementsprechend die Aufgabe zugrunde, die bekannte Magnetdosierpumpe der im Oberbegriff des Anspruchs 1 angegebenen Art dahingehend zu verbessern, daß auch bei Dauerbelastungen eine gleichbleibende, genaue Hubeinstellung gewährleistet ist, und daß die durch Verschleißerscheinungen und die unerwünschte Aufheizung von Elektronikbauteilen bedingte Störungsanfälligkeit verringert wird.

Zur Lösung dieser Aufgabe wird die im Kennzeichenteil des Anspruchs 1 angegebene Merkmalskombination vorgeschlagen. Weitere vorteilhafte Ausgestaltungen und Weiterbildungen der Erfindung ergeben sich aus den abhängigen Ansprüchen.

Die erfindungsgemäßen Vorkehrungen gewährleisten aufgrund der beim Hubverstellmechanismus vorgesehenen großflächigen Anlageflächen und der relativ einfachen verschleißarmen Lagerung des Magnetankers und der Rückstellfeder eine geringe Verschleißanfälligkeit und eine dauerhaft gute Genauigkeit der Hubeinstellung. Aufgrund der besonderen Anordnung des Hubverstellmechanismus in einem Zwischenbereich zwischen dem Hubmagneten und der Steuerungselektronik ist eine gute thermische Trennung zwischen diesen Teilen gewährleistet, die eine unerwünschte Aufheizung der elektronischen Bauteile verhindert. Letzteres kann dadurch noch verbessert werden, daß das Magnetjoch und der Magnetanker trotz gepulsten Gleichstrombetriebs nach Art eines Wechselstrommagneten aus je einem durch Nieten zusammengehaltenen Blechpaket bestehen, und daß das Magnetjoch an seiner Mantelfläche einen mit Kühlrippen versehenen Kühlkörper trägt.

In der Zeichnung ist ein bevorzugtes Ausführungsbeispiel der Erfindung in schematischer Weise dargestellt. Es zeigen
Figur 1 eine Draufsicht auf eine Magnetdosierpumpe ;
Figur 2 einen Längsschnitt entlang der Schnittlinie 2-2 der Fig. 1 ;
Figur 3 einen Querschnitt entlang der Schnittlinie 3-3 der Fig. 2 ;
Figur4 eine Seitenansicht der Lagerbrücke und des Handrades in auseihandergezogener, teilweise geschnittener Darstellung.

Die Magnetdosierpumpe besteht aus einem einen berippten Kühlkörper 10 tragenden Hubmagneten 12, einem an der Rückseite des Hubmagneten befindlichen Pumpenteil 14, einem auf der Vorderseite des Hubmagneten angeordneten Hubverstellmechanismus 16 und einer in einem durch eine Zwischenwand 18 vom Hubverstellmechanismus getrennten Gehäuseteil 20' angeordneten Steuerungselektronik 22. Der Hubmagnet 12 ist über die Steuerungselektronik 22 mit einem gepulsten Gleichstrom beaufschlagbar, so daß bei jedem Stomimpuls ein Pumpenhub ausgelöst wird. Das Kunststoffgehäuse 20 ist mit einem den Hubverstellmechanismus 16 übergreifenden Gehäuseansatz 20" am Kühlkörper 10 angeschraubt.

Durch einen am Gehäuse 20 befindlichen durchsichtigen Klappdeckel 24 hindurch sind von außen her die an dem Drehknopf 26 eingestellte Hubfrequenz, der an dem Handrad 28 eingestellte Pumpenhub sowie die durch Leuchtdioden 30 signalisierten Frequenz- und Niveauanzeigen erkennbar. Nach Hochklappen des Klappdeckels 24 entgegen der Kraft der beiden Zugfedern 32, wozu gegebenenfalls zunächst eine Plombe 34 zu lösen ist, sind der Drehknopf 26 und das Handrad 28 für eine Verstellung der Hubfrequenz und des Pumpenhubs von außen her zugänglich.

Bei einem anderen, in der Zeichnung nicht dargestellten Ausführungsbeispiel wird die Hubfrequenz nach Maßgabe der von einem Wasserzähler abgegebenen Signale automatisch über die Steuerungselektronik gesteuert, so daß eine Frequenzeinstellung von außen entbehrlich ist und damit der Drehknopf 26 entfällt. Zusätzlich ist in diesem Falle ein Tastschalter vorgesehen, mit dem zu Prüfzwecken ein Pumpvorgang von Hand ausgelöst werden kann.

Die Wandbefestigung der Magnetdosierpumpe erfolgt über einen Befestigungsbügel 36, der mit geeigneten Bügelschuhen 38 aus einem schwingungsdämpfenden gummielastischen Material an den Rippen 40 des Kühlkörpers 10 festklemmbar und mit Hilfe einer Drahtlasche 42 gegen ein versehentliches rückwärtiges Herausgleiten am Kühlkörper verriegelbar ist.

Wie aus Fig. 2 zu ersehen ist, besteht der Hubmagnet 12 aus einem in einer tassenförmigen Aussparung 44 des als Jochgehäuse ausgebildeten Kühlkörpers 10 befindlichen, U-förmigen Magnetjoch 46, einer am Magnetjoch mit Hilfe eines Gießharzes befestigten Magnetspule 48, sowie einem T-förmigen Anker 50. Der aus Aluminium bestehende Kühlkörper ist im Druckgußverfahren auf das Magnetjoch aufgeschrumpft, so daß ein guter Wärmeübergang gewährleistet ist. Das Magnetjoch 46 und der Anker 50 bestehen nach Art eines Wechselstrommagneten aus je einem mit Nieten zusammengehaltenen Blechpaket. Vor allem für größere Stückzahlen kann es aus Kostengründen vorteilhaft sein, das Joch und den Anker aus einem stranggezogenen oder einem gesinterten magnetisierbaren Material herzustellen.

Der Anker 50 ist starr mit einer Führungsstange 52 verbunden, die den Anker in einer mittigen Bohrung nach vorne und nach hinten überstehend übergreift. Das rückwärtig überstehende, den Pumpenstößel 52' bildende Ende der Stange greift durch eine Lagerbüchse 54 im Magnetjoch hindurch und liegt mit dem stirnseitig aufgeschraubten verbreiterten Kolbenteil 56 gegen die Rückseite der zwischen den starren Teilen 58, 60 eingespannten Pumpenmembran 62 an.

Auf der dem Pumpenteil 14 gegenüberliegenden Seite greift die Stange 52 durch ein zum Lagerzapfen 64 konzentrisches, kreisbogenförmiges Langloch 66 des Handrades 28 und durch eine Führungsbüchse 68 in einer mit dem Jochgehäuse mit Hilfe der Schrauben 70 starr verbundenen, als Druckgußteil ausgebildeten Lagerbrücke 72 hindurch und trägt an ihrem stirnseitigen Ende eine radial überstehende Metallscheibe 74. Zwischen der Scheibe 74 und dem Boden 76 einer an der Lagerbrücke 72 vorgesehenen Ringnut 78 ist eine als Druckfeder ausgebildete Rückstellfeder 80 eingespannt, die den Anker 50 bei stromloser Magnetspule 48 gegen die Anschlagfläche 82 am Handrad 28 drückt. Die auf der Anschlagfläche 82 befindliche Ringscheibe 84 aus einem elastomeren Material hat ebenso wie die in den hinterschnittenen Rillen 86 des Ankers 50 befindlichen elastischen Rundschnüre 88 die Funktion einer Geräusch- und Verschleißminderung.

Innerhalb des als Hohlzapfen ausgebildeten Lagerzapfens 64 des Handrades 28 befindet sich eine weitere Druckfeder 90, die sich über einen Stößel 92 an der gegenüberliegenden Ankerfläche 94 abstützt und dafür sorgt, daß das Handrad 28 mit seiner der Anschlagfläche 82 gegenüberliegenden Fläche 96 ständig gegen die Gegenfläche 98 an der Lagerbrücke anliegt. Die beiden Anlageflächen 96, 98 sind gegenüber der Anschlagfläche 82 in einem zum Lagerzapfen 64 konzentrischen Verlauf keilartig angestellt, so daß beim Verdrehen des mit dem Lagerzapfen 64 in dem Lagerauge 100 der Lagerbrücke 72 gelagerten Handrades 28 eine Parallelverschiebung der Anschlagfläche 82 und damit eine Hubverstellung des Ankers 50 und der Membranpumpe erfolgt. Um die Reibung zwischen Handrad 28 und Lagerbrücke 72 ohne Einbuße an Einstellgenauigkeit zu reduzieren, ist die Anschlagfläche 96 am Handrad durch eine umlaufende Rille 102 verkleinert. Die beiden im Bereich einer Seitenwandöffnung 104 des Gehäuseansatzes 20" angeformten, in eine Umfangsrändelung 106 des Handrades 28 einrastenden Sperrklinken 108 sorgen dafür, daß sich eine einmal einjustierte Hubeinstellung nicht versehentlich oder selbsttätig ändern kann.

## Patentansprüche

1. Dosierpumpe mit einem mit einem Anker (50) eines Hubmagneten (12) verbundenen, an seinem einen Ende einen Kolben tragenden oder auf eine Membran (62) einwirkenden Pumpenstößel (52'), mit einer den Anker (50) oder ein damit verbundenes Teil im stromlosen Zustand der Magnetspule gegen einen den Pumpenhub begrenzenden Anschlag (82) drückenden Rückstellfeder (80), mit einem eine den Anschlag (82) bildende Stirnfläche aufweisenden, gegenüber einem feststehenden Magnetjoch (46) von außen her durch Verdrehen um eine zur Stößelachse parallele Achse verstellbaren Handrad (28) und mit einer die Magnetspule (48) mit gepulstem Gleichstrom beaufschlagenden, in einem außerhalb des Bereichs des Hubmagneten angeordneten Gehäuseteil (20') befindlichen Steuerungselektronik (22), dadurch gekennzeichnet, daß das Handrad (28) an einer mit dem Magnetjoch (46) verbundenen Lagerbrücke (72) um eine zur Stößelachse (52) exzentrische Achse (Lagerzapfen 64) drehbar gelagert ist, und eine Sicherung (Rändelung 106, Sperrklinke 108) gegen ungewolltes Verdrehen aufweist, daß die den Pum^{p}ensstößel (52') bildende Stange (52) mit ihrem dem Kolben oder der Membran (62) gegenüberliegenden Ende durch ein zur Drehachse (Lagerzapfen 64) konzentrisches, kreisbogenförmiges Langloch (66) des Handrades (28) und durch eine Führungsbüchse (68) der Lagerbrücke (72) hindurchgreift und am überstehenden Ende eine Abstützfläche (Scheibe 74) für die sich außerdem an der Außenfläche (Boden 76) der Lagerbrücke (72) abstützende Rückstellfeder (80) enthält, daß das Handrad (28) in einem Bereich um das Langloch (66) und die Lagerbrücke (72) in einem Bereich um die Führungsbüchse (68) an einander entsprechenden, konzentrisch zur Drehachse (Lagerzapfen 64) gegenüber der Anschlagfläche (82) angestellten Keilflächen (96, 98) großflächig gegeneinander anliegen, und daß der die Steuerungselektronik (22) enthaltende Gehäuseteil (20') durch einen das Handrad (28) und die Lagerbrücke (72) enthaltenden Zwischenbereich thermisch von dem den Hubmagneten (12) enthaltenden Bereich getrennt ist.

2. Dosierpumpe nach Anspruch 1, dadurch gekennzeichnet, daß der die Steuerungselektronik (22) enthaltende Gehäuseteil (20') durch eine Zwischenwand (18) von einem Gehäuseansatz(20") getrennt ist, der unter Aufnahme des Handrades (28) und der Lagerbrücke (72) an einem das Magnetjoch (46) enthaltenden Jochgehäuse (10, 44) befestigbar ist, und daß das Handrad (28) mit einem Umfangsteil durch eine Seitenwandöffnung (104) des Gehäuseansatzes (20") nach außen hindurchgreift.

3. Dosierpumpe nach Anspruch 2, dadurch gekennzeichnet, daß das Handrad (28) zur Sicherung gegen ungewolltes Verdrehen einen mit einer Rändelung (106) versehenen Umfangsbereich aufweist, und daß am Gehäuseansatz (20") im Bereich der Seitenwandöffnung (104) mindestens eine in die Rändelung (106) einrastende Sperrklinke (108) angeformt ist.

4. Dosierpumpe nach einem der Ansprüche 1 bis 3, dadurch gekennzeichnet, daß das Handrad (28) einen im Bereich der Anschlagfläche (82) zum Anker (50) hin offenen, in einem Lagerauge (100) der Lagerbrücke (72) gelagerten Hohlzapfen (64) aufweist, und daß in dem Hohlzapfen (64) eine zwischen Anker (50) und Handrad (28) eingespannte Druckfeder (90) angeordnet ist.

5. Dosierpumpe nach einem der Ansprüche 1 bis 4, dadurch gekennzeichnet, daß die Rückstellfeder (80) mit ihrem einen Ende in eine zur Führungsbüchse (68) konzentrische Ringnut (78) der Lagerbrücke (72) eingreift.

6. Dosierpumpe nach einem der Ansprüche 1 bis 5, dadurch gekennzeichnet, daß die Lagerbrücke (72) eine etwa halbzylindrische, zur Drehachse (64) des Handrades (28) konzentrische, einen Teil des Handradumfangs umfassende randoffene Aussparung aufweist, und daß die Führungsbüchse (68) und das Lagerauge (100) an einem in die Aussparung eingreifenden Ausleger der Lagerbrücke (72) angeordnet ist.

7. Dosierpumpe nach Anspruch 6, dadurch gekennzeichnet, daß die seitlichen Randflächen des Auslegers Begrenzungsanschläge für das Handrad (28) bilden.

8. Dosierpumpe nach einem der Ansprüche 1 bis 7, dadurch gekennzeichnet, daß die keilförmigen Anlageflächen (96, 98) mindestens eine reibungsverkleinernde Rille aufweisen.

9. Dosierpumpe nach einem der Ansprüche 1 bis 8, dadurch gekennzeichnet, daß das Magnetjoch (46) und der Magnetanker (50) nach Art eines Wechselstrommagneten aus je einem durch Nieten zusammengehaltenen Blechpaket bestehen, und daß das Magnetjoch (46) einen mit Kühlrippen versehenen Kühlkörper (10), vorzugsweise aus Aluminium, trägt.

10. Dosierpumpe nach einem der Ansprüche 1 bis 9, dadurch gekennzeichnet, daß der Anker (50) an seinen gegen das Magnetjoch (46) anschlagenden Flächen mindestens eine in einer hinterschnittenen Rille (86) angeordnete, über den Rillenrand überstehende, im entspannten Zustand gegenüber dem Rillenquerschnitt etwas Übermaß aufweisende elastische Schnur (88) enthält.

11. Dosierpumpe nach einem der Ansprüche 1 bis 10, dadurch gekennzeichnet, daß die Lager- brücke (72) als Druckgubteil aucgebildet ict

12. Dosierpumpe nach Anspruch 9, dadurch gekennzeichnet, daß der Kühlkörper (10) ein auf das Magnetjoch (46) aufgeschrumpftes Aluminium-Druckgußteil ist.

## Claims

1. A metering pump comprising : a plunger (52') connected to an armature (50) of a lifting magnet (12) and, at one of its ends, carrying a piston or acting on a diaphragm (62) ; a return spring (80) which, in the de-energized condition of the magnet coil, urges the armature (50) or a part connected thereto against a stop (82) which limits the stroke of the pump ; a handwheel (28) which has an end-face forming the stop (82) and which is displaceable from the exterior by being rotated about an axis parallel to the axis of the plunger ; and also an electronic control means (22) which supplies pulsating direct current to the magnet coil (48) and is located in a housing part (20') arranged outside the zone of the lifting magnet, characterized in that the handwheel (28) is mounted on a bearing support (72), connected to the magnet yoke (46), and is rotatable about an axis (bearing pin 64) which is arranged off-centre from the axis (52) of the plunger, the handwheel comprising a safety means (grooving 106 and a pawl 108) for preventing unrequired rotation, in that the bar (52), forming the pump plunger (52'), extends, at its end lying opposite the piston or the diaphragm (62), through an arcuate slot (66) formed in the handwheel (28) and concentric with the axis of rotation (bearing pin 64), and through a guide bush (68) associated with the bearing support (72), said bar (52) having, at the projecting end, an abutment face (disc 74) for the return spring (80) which also bears against the outer face (bottom 76) of the bearing support (72), in that the handwheel (28), in a zone around the slot (66), and the bearing support (72), in a zone around the guide bush (68), bear against each other, over a large surface, at mutually corresponding wedge faces (96, 98), which are concentric with the axis of rotation (bearing pin 64) and are located opposite the stop face (82), and in that the housing part (20'), containing the electronic control means (22), is thermally separated from the zone containing the lifting magnet (12) by an intermediate zone containing the handwheel (28) and the bearing support (72).

2. A metering pump according to Claim 1, characterized in that the housing part (20') containing the electronic control means (22) is separated by an intermediate wall (18) from a housing attachment (20") which, accommodating the handwheel (28) and the bearing support (72), can be secured to a housing (10, 44) containing the magnet yoke (46), and in that the handwheel (28) extends outwardly, by a peripheral part, through an opening (104) in the side wall of the housing attachment (20").

3. A metering pump according to Claim 2, characterized in that the handwheel (28), for the purpose of preventing unrequired rotation thereof, has a periphery provided with grooving (106), and in that at least one pawl (108) engaging in the grooving (106) is formed integrally with the housing attachment (20") in the zone of the opening (104) in the side wall.

4. A metering pump according to any one of Claims 1 to 3, characterized in that the handwheel (28) comprises a hollow lug (64) which is open towards the armature (50) in the zone of the stop face (82) and is mounted in a ring (100) associated with the bearing support (72), and in that a compression spring (90), clamped between the armature (50) and the handwheel (28), is arranged in the hollow lug (64).

5. A metering pump according to any one of Claims 1 to 4, characterized in that the return spring (80) engages at one of its ends in an annular groove (78) in the bearing support (72), which groove is concentric with the guide bush (68).

6. A metering pump according to any one of Claims 1 to 5, characterized in that the bearing support (72) has an approximately semi-cylindrical recess which is open at the edge and surrounds a part of the periphery of the handwheel that is concentric with the axis of rotation (64) of the handwheel (28), and in that the guide bush (68) and the bearing ring (100) are arranged on an arm of the bearing support (72) that engages in the recess.

7. A metering pump according to Claim 6, characterized in that the lateral edge faces of the arm form limiting stops for the handwheel (28).

8. A metering pump according to any one of Claims 1 to 7, characterized in that the wedge- shaped bearing faces (96, 98) comprise at least one friction-reducing groove.

9. A metering pump according to any one of Claims 1 to 8, characterized in that the magnet yoke (46) and the magnet armature (50) each consist, in the manner of an alternating-current magnet, of a pack of sheet-metal elements held together by rivets, and in that the magnet yoke (46) carries a preferably aluminium cooling member (10), provided with cooling fins.

10. A metering pump according to any one of Claims 1 to 9, characterized in that the armature (50) comprises, at its faces abutting the magnet yoke (46), at least one resilient cord (88), which is arranged in an undercut groove (86), projects beyond the edge of the groove and, in the relaxed condition, is slightly over-size as regards the cross-section of the groove.

11. A metering pump according to any one of Claims 1 to 10, characterized in that the bearing support (72) is a pressure-casting.

12. A metering pump according to Claim 9, characterized in that the cooling member (10) is an aluminium pressure-casting shrunk on to the magnet yoke (46).

## Revendications

1. Pompe de dosage comportant un poussoir de pompe (52') relié à une armature (50) d'un électroaimant d'actionnement (12), portant un piston à une de ses extrémités ou bien agissant sur une membrane (62), un ressort de rappel (80) poussant l'armature (50), ou bien une partie reliée à celle-ci, dans la condition de désexcitation de la bobine de l'électroaimant, contre une butée (82) limitant la course de pompage, un volant (28) comportant une surface frontale formant la butée (82), déplaçable de l'extérieur par rapport à une culasse magnétique fixe (46) par rotation autour d'un axe orienté parallèlement à l'axe du poussoir, ainsi qu'un circuit électronique de commande (22) assurant l'excitation de la bobine (48) avec un courant continu pulsé et disposé dans une partie de carter (20') qui est placée à l'extérieur de la zone de l'électroaimant, caractérisée en ce que le volant (28) est monté à rotation sur un corps de palier (72) relié à la culasse d'électro-aimant (46) de façon à pouvoir tourner autour d'un axe (tourillon de palier 64) excentré par rapport à l'axe de poussoir (52), et comporte une sécurité (moletage 196, cliquet de verrouillage 108) empêchant une rotation non intentionnelle, en ce que la tige (52) formant le poussoir de pompe (52') est engagée, par son extrémité placée en regard du piston ou de la membrane (62) dans un trou oblong (66) du volant (28) qui a la forme d'un arc de cercle et qui est concentrique à l'axe de rotation (tourillon de palier 64), ainsi que dans un manchon de guidage (68) du corps de palier (72) et comporte, à l'extrémité opposée, une surface d'appui (disque 74) pour le ressort de rappel (80) s'appuyant en outre contre la surface extérieure (fond 76) du corps de palier (72), en ce que le volant (28), dans une zone entourant le trou oblong (66), et le corps de palier (72), dans une zone entourant le manchon de guidage (68), s'appliquent l'un contre l'autre, sur une grande étendue, par des surfaces en forme de coins (96, 98) se correspondant mutuellement et disposées concentriquement à l'axe de rotation (tourillon de palier 64) par rapport à la surface de butée (82), et en ce que la partie de carter (20') contenant le circuit électronique de commande (22) est séparée thermiquement de la zone contenant l'électro-aimant d'actionnement (12) par une zone intermédiaire contenant le volant (28) et le corps de palier (72).

2. Pompe de dosage selon la revendication 1, caractérisée en ce que la partie de carter (20') contenant le circuit électronique de commande (22) est séparée par une paroi intermédiaire (18) d'un appendice de carter (20") qui peut être fixé, en recevant le volant (28) et le corps de palier (72), contre un boîtier (10, 44) contenant la culasse magnétique (46) et en ce que le volant (28) traverse par une partie de sa périphérie une ouverture de paroi latérale (104) de l'appendice de carter (20") de façon à dépasser à l'extérieur.

3. Pompe de dosage selon la revendication 2, caractérisée en ce que le volant (28) comporte, en vue d'empêcher une rotation non intentionnelle, une zone périphérique pourvue d'un moletage (106) et en ce qu'au moins un cliquet de verrouillage (108) destiné à s'accrocher dans le moletage (106) est formé sur l'appendice de carter (20") dans la zone de l'ouverture de paroi latérale (104).

4. Pompe de dosage selon l'une quelconque des revendications 1 à 3, caractérisé en ce que le volant (28) comporte un tourillon creux (64), ouvert en direction de l'armature (50) dans la direction de la surface de butée (82) et monté dans un logement (100) du coussinet de palier (72) et en ce qu'il est prévu dans le tourillon creux (64) un ressort de compression (90) monté entre l'armature (50) et le volant (28).

5. Pompe de dosage selon l'une quelconque des revendications 1 à 4, caractérisée en ce que le ressort de rappel (80) s'accroche par une de ses extrémités dans une rainure annulaire (78) du corps de palier (72) qui est concentrique au manchon de guidage (68).

6. Pompe de dosage selon l'une quelconque des revendications 1 à 5, caractérisée en ce que le corps de palier (72) comporte un évidement ouvert sur le bord, de forme à peu près demi- cylindrique, entourant une partie de la périphérie du volant et concentrique à l'axe de rotation (64) dudit volant (28) et en ce que le manchon de guidage (68) et le logement de palier (100) sont disposés sur un embout du corps de palier (72) s'accrochant dans l'évidement.

7. Pompe de dosage selon la revendication 6, caractérisée en ce que les surfaces latérales de bord de l'embout constituent des butées de limitation du volant (28).

8. Pompe de dosage selon l'une quelconque des revendications 1 à 7, caractérisée en ce que les surfaces d'appui en forme de coins (96, 98) comportent au moins une rainure de réduction de frottement.

9. Pompe de dosage selon l'une quelconque des revendications 1 à 8, caractérisée en ce que la culasse magnétique (46) et l'armature d'électro-aimant (50) se composent, à la façon d'un électro-aimant à courant alternatif, chacune d'un paquet de tôles maintenues assemblées par des rivets et en ce que la culasse magnétique (46) comporte un corps de refroidissement (10), de préférence en aluminium, qui est pourvu de nervures de refroidissement.

10. Pompe de dosage selon l'une quelconque des revendications 1 à 9, caractérisée en ce que l'armature (50) comporte, sur ses surfaces venant buter contre la culasse magnétique (46), au moins un cordon élastique (88) disposé dans une rainure dépouillée (86), dépassant du bord de la rainure et présentant dans la condition détendue une cote légèrement supérieure à la section droite de rainure.

11. Pompe de dosage selon l'une quelconque des revendications 1 à 10, caractérisée en ce que le corps de palier (72) se présente sous la forme d'une pièce moulée sous pression.

12. Pompe de dosage selon la revendication 9, caractérisée en ce que le corps de refroidissement (10) est une pièce en aluminium moulée sous pression et rétreinte sur la culasse magnétique (46).
